# EUROPÄISCHE PATENTANMELDUNG

(11) **EP 1 065 332 A1**
(43) Veröffentlichungstag der Anmeldung: **03.01.2001**
(21) Anmeldenummer: 00105774.4
(22) Anmeldetag: 18.03.2000
(51) Int. Cl.: E04F 11/022

(54) **Viertel- und halbgewendelte Treppen**

(30) Priorität: 01.07.1999 DE 29911369 U
(71) Anmelder: Theves, Herbert, 01665 Zehren / Hebelei (DE)
(72) Erfinder: Theves, Herbert, 01665 Zehren / Hebelei (DE)
(74) Vertreter: Creutz, Dieter

(57) **Zusammenfassung**

Vorgefertigte viertel- bzw. halbgewendelte Treppen (1) aus Stahlbeton, die mit Seitenwänden (2) oder Stützen (3) verbunden sind.

## Beschreibung

Die Erfindung betrifft viertel- bzw. halbgewendelte Treppen aus Stahlbeton, die mit Seitenwänden oder Stützen verbunden sind, wobei diese vorzugsweise aus Stahlbeton bestehen.

Viertel- oder halbgewendelte Treppen aus Stahlbeton werden üblicherweise in Ortbeton gegossen oder als Betonfertigteile von Herstellerfirmen vorgefertigt und vor Ort auf der Baustelle montiert.
Die Herstellung der gewendelten Treppen aus Stahlbeton vor Ort erfordert Schalungen einschließlich der Anbringung von Anschlußbewehrung und Auflagernasen. Die Anfertigung der Treppen aus Stahlbeton vor Ort hat den erheblichen Nachteil, daß dabei umfangreiche vorbereitende Maßnahmen auf der Baustelle notwendig sind und dies einen hohen Zeitaufwand zur Folge hat.

Technologische Vorteile sind mit Betonfertigteiltreppen aus Stahlbeton erreichbar, die bereits mit der jeweiligen Anschlußbewährung und Auflagernasen versehen, in den fertigen Häusern eingebaut werden. Die vorgefertigten Treppen sind allerdings zu den jeweiligen Baustellen zu transportieren und dann vor Ort z.B. im Treppenhaus einzubauen. Eine derartige Technologie hat auch erhebliche Nachteile.

Die vorgefertigten Treppen müssen zum Einbau zeitaufwendig ausgerichtet werden, wobei dazu Montagesicherungen erforderlich werden.
Diese Maßnahmen erfordern jeweils hohes Geschick beim Einbau, da das Ausrichten der Treppen, dies trifft insbesondere für gewendelte Treppen zu, hohe Anforderung an die auf dem Bau Beschäftigten stellt. Montagefehler sind dabei keine Seltenheit. Bedingt durch den komplizierten Einbau, führt die Montage zu einem hohen Zeitaufwand.

Derartige Vorschläge sind auch aus der DE 3835790 bekannt. Bei dieser Lösung wird ein geschoßhohes Treppenhauselement mit U-förmigen Querschnitt aus Beton, mit einem dem U-förmigen Querschnitt bildenden Außenwandelement, mit einer rechtwinklig äußeren Begrenzung und einer im Winkelbereich gekrümmten inneren Begrenzung vorgeschlagen. Die beiden Seitenwände sind in Höhe der oberen Geschoßdecke zudem durch einen Balken verbunden.

Nachteil der Lösung nach der DE 3835790 ist, daß das geschoßhohe Treppenhauselement mit U-förmigen Querschnitt aus Beton, einen zur Lösung der erfinderischen Zielstellung viel zu komplizierte Aufbau hat. Sowohl die in dem Erfindungsanspruch als notwendig beschriebenen Merkmale innere Begrenzung", als auch die beiden Seitenwände verbindenden Balken" stellen einen wirtschaftlich viel zu großen Aufwand bei der Herstellung derartiger geschoßhoher Treppenhauselemente dar.

Die Erfindung stellt sich die Aufgabe, den Montageaufwand auf ein Minimum zu reduzieren, indem die Montage der gewendelten Treppen aus Stahlbeton schnell, ohne das Ausrichten der gewendelten Treppen im herkömmlichen Sinne erfolgt und gleichzeitig Montagefehler vermieden werden sollen.

Dies wird erfindungsgemäß dadurch erreicht, daß in üblicherweise vorgefertigte viertel- oder halbgewendelten Treppen aus Stahlbeton (1) mit Seitenwänden (2) oder Stützen (3) verbunden werden.

Die Seitenwände (2) oder wahlweise Stützen (3) werden dazu vorzugsweise aus Stahlbeton gefertigt.

Auf diese Art kann die feste Verbindung der gewendelten Treppen aus Stahlbeton (1) mit den Stahlbetonwänden (2) oder Stützen (3) in einer technologischen Produktionsstufe im Rahmen der Vorfertigung der Stahlbetontreppen erfolgen.
Die Herstellung der erfindungsgemäßen Konstruktion aus gewendelte Treppe aus Stahlbeton (1) und Stahlbetonwänden (2) bzw. - stützen (3) wird in einem Guß" durchgeführt, wobei die Verbindung der Teile in herkömmlicher Weise z.B. mittels Betonarmierung erfolgt, die eine ausreichend feste Verbindung der Teile untereinander bewirkt.

Je nach Anforderung werden wahlweise die Treppen aus Stahlbeton (1) mit einer, zwei oder drei Seitenwänden (2) versehen.

Die Seitenwände (2) oder Stützen (3) sind vorzugsweise in Geschoßhöhe ausgebildet.
Anstelle der Seitenwände (2) besteht auch die Möglichkeit wahlweise die gewendelte Treppe aus Stahlbeton (1) mit Stützen (3) aus Stahlbeton zu verbinden, wobei bei Verwendung von Stahlbeton die Verbindung ebenfalls in einem einzigen Herstellungsschrift erfolgt.

Die vorgefertigten wendelförmigen Treppen aus Stahlbeton bieten aufgrund ihrer bereits im Herstellungsprozeß fixierten Anformung an die geschoßhohen Seitenwände die Möglichkeit Treppen sowohl einzeln auf dem Boden oder auf Zwischendecken aufstellen zu können.

Das richtige Einbaumaß und der Anstellwinkel der Treppe ist durch die Seitenwände voll fixiert, so daß deren Ausrichtung beim Einbau auf ein Mindestmaß reduziert ist.
Die so ausgeführten Treppen aus Stahlbeton mit Seitenwänden verhindern Montagefehler, da das Ausrichten lediglich mittels einer senkrechten und waagerechten Teile der Stahlbetonwände zu erfolgen braucht.

Vorteile der so vorgefertigten Treppen aus Stahlbeton mit Seitenwänden entstehen auch beim Transport, da die kompakten Teile eine standsichere und rationelle Verladung gewährleisten.

Die Vorfertigung der mit den wendelförmigen Treppen verbundenen Seitenwände erfolgt in an sich üblicher Weise, wie dies für wendelförmige Betontreppen regelmäßig vorgenommen wird, in separaten Herstellerfirmen.

Damit ist eine kompakter Aufbau und eine stabile Verbindung zwischen den Elementen sowie eine rationelle Produktionsweise gesichert.

Ein weiterer wesentlicher Vorteil, insbesondere bei auf dieser Weise zusammengesetzten Treppenhäuser, besteht darin, daß wegen der geringeren Berührungsflächen zwischen den auf herkömmliche Weise verbundenen Treppen aus Stahlbeton mit Seitenwänden und den sie umgebenden Wänden und Decken eine geringe Schallübertragung verbunden ist und damit eine Verbesserung des Schallschutzes ermöglicht wird. In der Regel ist sogar davon auszugehen, daß bei der Montage keine Berührungspunkte zu Wänden vorhanden sind.

Wahlweise können die Seitenwände zusätzlich bereits in der Vorfertigung oder auch vor Ort mit einer schalldämmenden Schicht aus herkömmlichen dazu geeigneten Materialien versehen werden.

Anhand von Ausführungsbeispielen wird die erfindungsgemäße Lösung näher erläutert.
Figur 1: zeigt eine viertelgewendelte Treppe aus Stahlbeton (1) mit zwei geschoßhohen Seitenwänden (2) aus Stahlbeton.
Figur 2: zeigt in der Draufsicht eine gewendelte Treppe aus Stahlbeton (1) mit zwei Seitenwänden (2)
Figur 3, 4 und 5: zeigen die Verbindungen der Seitenteile (2) mit der gewendelten Treppe aus Stahlbeton (1) oben, in der Mitte und unten.
Figur 6: zeigt die viertelgewendelte Treppe aus Stahlbeton (1) mit zwei geschoßhohen Stützen (3) aus Stahlbeton (schraffiert).

In dem Ausführungsbeispiel ist in Figur 1 dargestellt, wie eine viertelgewendelte Treppe aus Stahlbeton (1) mit zwei Betonfertigseitenfeilen (2) versehen ist. Dabei wird deutlich, wie auf einfache Art und Weise die Montage der vorgefertigten gewendelten Treppen aus Stahlbeton (1) mit Seitenwänden (2) erfolgen kann, in dem Teil A zum Beispiel auf der Grundfläche aufgestellt wird, während Teil B in dem darüberliegenden Geschoß auf der Geschoßdecke steht. Aufgrund der geraden Flächen der Stahlbetonseitenwände (2) ist zwischen Teil A und Teil B ein leichtes Ausrichten bei der Montage möglich.

Figur 2 stellt in der Draufsicht die gewendelte Treppe aus Stahlbeton (1) mit zwei Stahlbetonseitenwänden (2) dar, wobei aus den Abbildung Figur 3 (Seitenansicht oben), Figur 4 (Seitenansicht Mitte) und Figur 5 (Seitenansicht unten) deutlich erkennbar wird, wie bereits in der Vorfertigung eine enge und stabile Verbindung zwischen den Betonseitenwänden (2) und der gewendelten Treppe aus Stahlbeton (1) zu erreichen ist.

In Fig. 4 (Seitenansicht Mitte) wird sichtbar, daß bei der Verwendung von zwei Stahlbetonseitenwänden (2), die gewendelte Treppe aus Stahlbeton (1) an einer Seite freitragend ist. In einem Beispielsfall werden dabei ca. 2 m Spannweite überbrückt.

Aus den Abbildungen Figur 1 bis 5 wird sichtbar, daß eine ausreichende Verbindung der gewendelten Treppe aus Stahlbeton (1) mit den Seitenwänden (2) möglich wird, auch für den Fall, daß nur eine Seitenwand (2) an die Treppe angeformt wird.

In einem weiteren Ausführungsbeispiel wird mit Figur 6 dargestellt, daß je nach dem gewählten Einsatzfall, der planungsseitig bzw. baustellenbedingt ist, Stützen (3) aus Stahlbeton bzw. aus Stahl Verwendung finden. Die Verbindung der gewendelten Treppe aus Stahlbeton (1) mit den Stützen (3) aus Stahlbeton ist ausreichend fest und gewährleistet die gleichen Vorteile der erfindungsgemäßen Lösung wie sie mit den Stahlbetonseitenwänden (2) erreicht wird. Die Verwendung von Stützen (3) lassen vorteilhafterweise andere Anwendungsfälle realisieren.

## Patentansprüche

1. Viertel- bzw. halbgewendelte Treppen aus Stahlbeton (1), dadurch gekennzeichnet, daß die gewendelten Treppen mit Seitenwänden (2) oder Stützen (3) verbunden sind.

2. Viertel- bzw. halbgewendelte Treppen aus Stahlbeton (1) nach Anspruch 1.),
dadurch gekennzeichnet, daß die Seitenwände (2) oder Stützen (3) in Geschoßhöhe ausgebildet sind.

3. Viertel- bzw. halbgewendelte Treppen aus Stahlbeton (1) nach Anspruch 1.), dadurch gekennzeichnet,
daß die Seitenwände (2) aus Stahlbeton, die Stützen (3) aus Stahlbeton oder Stahl bestehen.

4. Viertel- bzw. halbgewendelte Treppen aus Stahlbeton (1) nach Anspruch 1.), dadurch gekennzeichnet,
daß die gewendelten Treppen aus Stahlbeton (1) wahlweise mit einem, zwei oder drei Seitenwänden (2) oder Stützen (3) verbunden sind.
